# EUROPÄISCHE PATENTSCHRIFT

(11) **EP 1 075 572 B1**
(45) Veröffentlichungstag und Bekanntmachung des Hinweises auf die Patenterteilung: **18.08.2004**
(21) Anmeldenummer: 99911562.9
(22) Anmeldetag: 14.04.1999
(51) Int. Cl.: E03D 11/06

(54) **WC-SCHALE**
W.C. BOWL
CUVETTE DE W.-C.

(30) Priorität: 06.05.1998 AT 75698
(43) Veröffentlichungstag der Anmeldung: 14.02.2001
(73) Patentinhaber: Keramik Holding AG Laufen, CH-4242 Laufen (CH)
(72) Erfinder: WEIDINGER, Franz, A-4810 Gmunden (AT)
(74) Vertreter: Eder, Carl E.
(86) Internationale Anmeldenummer: PCT/CH1999/000148
(87) Internationale Veröffentlichungsnummer: WO 1999/057385

(56) Entgegenhaltungen:
- CA-A- 2 146 211
- DE-U- 1 881 996
- FR-A- 806 570
- GB-A- 751 079

## Beschreibung

### Technisches Gebiet

Die vorliegende Erfindung betrifft eine WC-Schale gemäss dem Oberbegriff des Patentanspruchs 1.

### Stand der Technik

Derartige WC-Schalen finden sich in jedem Haushalt. Ihre Höhe ist so bemessen, dass die WC-Schalen nicht nur von Erwachsenen, sondern auch von Kindern benutzt werden können. Ihre Höhe ist somit ein Kompromiss; sie sind für kleine Kinder zu hoch und für Erwachsene zu niedrig.

Für ältere Personen kann die zu geringe Höhe beim Hinsetzen, insbesondere aber beim Aufstehen beschwerlich sein. Für ältere Personen wäre es daher zweckmässig, die WC-Schale etwas höher anzuordnen.

Wegen den in der Montagewand verlegten Zu- und Abflussrohren kann man aber eine WC-Schale nicht einfach höher montieren. Man muss bei herkömmlichen WC-Schalen viel mehr die Anschlussrohre verlegen, was mit zusätzlichen Stemmarbeiten verbunden ist. Da WC-Räume zumeist verfliest sind, bedeutet dies, dass nach einem solchen Umbau auch eine Neuverfliesung notwendig ist. Besonders ältere Menschen scheuen einen derartigen Aufwand, so dass sie lieber die etwas zu geringe Sitzhöhe in Kauf nehmen.

Die DE-U-1 881 996, die den nächstliegenden Stand der Technik darstellt, zeigt eine zum Anschliessen an in einer Montagewand verlegte Zu- und Abflussrohre bestimmte WC-Schale mit einem Wasserzulaufrohr, einem Auslaufrohr sowie einem Geruchsverschluss, wobei das Wasserzulaufrohr zum Anschliessen an ein in der Montagewand vorgesehenes Anschlussrohr bestimmt ist. Eine Anhebung der Sitzfläche bei unveränderter Lage der in der Montagewand befindlichen Anschlussrohre ist bei der dargestellten Bauart aber nicht vorgesehen und auch nicht möglich.

Die GB-A-751 079 offenbart ebenfalls eine WC-Schale, die wie üblich auch ein Wasserzulaufrohr, ein Auslaufrohr und einen Geruchsverschluss aufweist. Diese auf dem Boden und an am Boden befindliche Rohre angeschlossene WC-Schale kommt für eine Wandmontage kaum in Frage und weist ebenfalls keine Mittel auf, um bei Beibehaltung der in der Montagewand verlegten bestehenden Zu- und Abflussrohre eine höhere Sitzfläche zu erzielen.

Auch ist der GB-A-751 079 keine für den Fachmann brauchbare Anregung zu entnehmen, um die aus DE-U-1 881 996 bekannte WC-Schale so umzubauen, dass die durch die vorliegende Erfindung angestrebte Anhebung der Sitzfläche unter Beibehaltung der bestehenden Anschlussrohre realisierbar wäre.

Es ist somit die Aufgabe der vorliegenden Erfindung, eine WC-Schale der vorerwähnten Art vorzuschlagen, die bei einer höheren Sitzfläche dennoch an bestehende, normgemäss verlegte Zu- und Abflussrohre angeschlossen werden kann.

Diese Aufgabe wird durch die im Kennzeichen des Patentanspruchs 1 definierte Merkmalskombination gelöst.

Dank dieser erfindungsgemässen Ausbildung der WC-Schale wird erreicht, dass die Schale trotz erhöhter Sitzfläche problemlos an die in der Montagewand bestehenden, normgemäss verlegten Zu- und Abflussrohre angeschlossen werden kann.

Dieser Entleerungskanal geht zweckmässigerweise vom tiefsten Punkt des Wasserzulaufrohres weg und mündet irgendwo an einer tiefer gelegenen Stelle in die WC-Schale. Dieser Entleerungskanal kann einen relativ kleinen Querschnitt aufweisen. Dies ist sogar günstig, damit nur wenig Wasser während des Spülvorganges durch den Entleerungskanal verlorengeht. Nach dem Spülvorgang ist aber Zeit genug, dass das im Wasserzulaufrohr stehengebliebene Wasser langsam durch den Entleerungskanal in die WC-Schale abfliesst, so dass zu Beginn des nächsten Spülvorganges das Wasserauslaufrohr frei von Restwasser ist.

Bei der erfindungsgemässen WC-Schale wird daher trotz gleicher Wandinstallation eine höhere Sitzfläche geschaffen, und die Spülung erfolgt wie bei herkömmlichen WC-Schalen bis zum oberen Rand.

Es ist zweckmässig, wenn der Entleerungskanal an einer von aussen nicht sichtbaren Stelle endet. Durch das langsame, unter Umstände tropfenweise Austreten von Wasser aus dem Entleerungskanal kann es nämlich zu Kalkablagerung oder auch zu Verfärbungen der WC-Schale kommen.

Ferner ist es günstig, wenn der Entleerungskanal unter dem Wasserspiegel des Geruchsverschlusses endet. Auf diese Weise kann man nicht hören, wie das Wasser durch den Entleerungskanal abfliesst. Anderenfalls ist möglicherweise ein Plätschern oder Tropfen hörbar.

Schliesslich ist es zweckmässig, wenn der Entleerungskanal in Richtung des abfliessenden Wassers in den Geruchsverschluss mündet. Während des Spülvorganges fliesst bereits Wasser durch den Entleerungskanal ab, weil ja während der Spülung das Wasserzulaufrohr unter Wasser steht. Wenn dieses Wasser in Richtung des abfliessenden Wassers in den Geruchsverschluss mündet, so gibt es zu Beginn des Spülvorganges dem Wasser im Auslaufrohr einen entsprechenden Impuls. Das Wasser steigt dann weniger hoch an, bevor es durch den Sog im Fallrohr rasch abfliesst.

### Kurze Beschreibung der Zeichnung

Anhand der beiliegenden Zeichnung wird die Erfindung näher erläutert. In dieser zeigt
die Figur 1 einen Schnitt durch eine erfindungsgemässe WC-Schale mit einem in den Geruchsverschluss mündenden Entleerungskanal und
die Figur 2 eine alternative Lösung zur Führung des erfindungsgemässen Entleerungskanals in vergrössertem Massstab.

### Beschreibung eines bevorzugten Ausführungsbeispiels

Die WC-Schale 1 weist - wie jede andere WC-Schale auch - ein Wasserzulaufrohr 2 und ein Auslaufrohr 3 auf. Im Gegensatz zu herkömmlichen WC-Schalen liegen das Wasserzulaufrohr 2 und das Auslaufrohr 3 aber nicht waagrecht, sondern von der Wand in Richtung zur WC-Schale 1 ansteigend. Beim Auslaufrohr 3 ist dies strömungstechnisch günstig, weil das in Richtung zur Wand abfliessende Wasser auf diese Weise ein Gefälle bekommt. Beim Wasserzulaufrohr 2 muss das Spülwasser, das von der Wand in Richtung zur WC-Schale 1 strömt, eine Steigung überwinden. Dazu ist die Energie ausreichend, sofern das Wasser nicht zusätzlich gebremst wird. Erfindungsgemäss ist ein Entleerungskanal 5 für das Wasserzulaufrohr 2 vorgesehen. Er beginnt am tiefsten Punkt des Wasserzulaufrohres 2 und leitet alles Wasser, das nach einem Spülvorgang im Wasserzulaufrohr 2 stehenbleibt, ab. Auf diese Weise wird das beim nächsten Spülvorgang vom Spülkasten herabstürzende Wasser nicht durch Restwasser im Wasserzulaufrohr 2 gebremst, so dass es bis knapp unter dem oberen Rand der WC-Schale 1 um die ganze WC-Schale, d.h. zweiseitig bis nach vorne strömen kann. Die Reinigung ist somit bei der erfindungsgemässen WC-Schale 1 genauso gut wie bei herkömmlichen WC-Schalen, obwohl die Sitzfläche höher ist und das Spülwasser diesen Höhenunterschied überwinden muss.

Die WC-Schale 1 weist einen Geruchsverschluss 4 auf, in den von oben eine Trennwand 8 ragt, und der stets mit Wasser gefüllt ist. Der Entleerungskanal 5 führt durch diese Trennwand 8 bis zu deren untersten Stelle. Der Entleerungskanal 5 mündet daher an einer von aussen nicht sichtbaren Stelle unter dem Wasserspiegel 6 in den Geruchsverschluss 4. Auf diese Weise kann das durch den Entleerungskanal 5 abfliessende Wasser nicht gehört werden, und es ist der Bereich der Öffnung, an welchem sich unter Umständen Kalkablagerungen oder Verfärbungen bilden könnten von aussen nicht sichtbar.

Ein besonderer Effekt ergibt sich, wenn die Mündung des Entleerungskanals 5 nicht - wie in der Figur 1 dargestellt - nach unten, sondern zum Auslaufrohr 3 hin gerichtet ist, nämlich so wie das in der Figur 2 gezeichnet ist. In diesem Fall wird dem Wasser im Geruchsverschluss 4 bereits zu Beginn des Spülvorganges ein Impuls in Richtung zum Abflussrohr 3 gegeben. (Bereits zu Beginn des Spülvorganges fliesst nämlich Wasser aus dem Wasserzulaufrohr 2 über den Entleerungskanal 5 in den Geruchsverschluss 4.) Auf diese Weise beginnt das Wasser früher abzufliessen, so dass es zu Beginn des Spülvorganges weniger hoch in der WC-Schale 1 ansteigt.

Die erfindungsgemässe WC-Schale mit erhöhter Sitzfläche lässt sich also ohne Stemmarbeiten anstelle einer herkömmlichen WC-Schale montieren. Das Wasserzulaufrohr 2 und das Auslaufrohr 3 enden vor der Wand in der üblichen genormten Höhe. Auch die Öffnungen 7 für die nicht gezeichneten Steinschrauben befindet sich in der üblichen Höhe, so dass nicht einmal neue Löcher für die Schrauben in die Wand gebohrt werden müssen.

## Patentansprüche

1. Zum Anschliessen an in einer Montagewand verlegte Zuund Abflussrohre bestimmte WC-Schale (1) mit einem Wasserzulaufrohr (2), einem Auslaufrohr (3) sowie einem Geruchsverschluss, wobei das Wasserzulaufrohr (2) zum Anschliessen an ein in der Montagewand vorgesehenes Anschlussrohr bestimmt ist, **dadurch gekennzeichnet, dass** das Wasserzulaufrohr (2) ausgehend von seinem zum Anschliessen an das Anschlussrohr bestimmten freien Ende in Strömungsrichtung nach oben geneigt ist und dass ein Entleerungskanal (5) für das Wasserzulaufrohr (2) vorgesehen ist, der in den Bereich des genannten freien Endes des Wasserzulaufrohrs (2) mündet und dazu dient, das nach erfolgter Spülung im Wasserzulaufrohr (2) befindliche Wasser abzuleiten.

2. WC-Schale nach Anspruch 1, **dadurch gekennzeichnet, dass** der Entleerungskanal (5) an einer von aussen nicht sichtbaren Stelle endet.

3. WC-Schale nach Anspruch 1 oder 2, **dadurch gekennzeichnet, dass** der Entleerungskanal (5) in den Geruchsverschluss (4) mündet.

4. WC-Schale nach Anspruch 3, **dadurch gekennzeichnet, dass** die Mündung des Entleerungskanals (5) zum Auslaufrohr (3) hin gerichtet ist.

## Claims

1. W.C. bowl (1) having a water supply pipe (2), a drain pipe (3) and an odour trap and intended for connection to the supply and drain pipes laid in a mounting wall, the water supply pipe (2) being intended for connection to a connecting pipe provided in the mounting wall, **characterized in that** the water supply pipe (2), starting from its free end intended for connection to the connecting pipe, is inclined upwards in the direction of flow, and **in that** an emptying channel (5) is provided for the water supply pipe (2), which emptying channel opens into the region of said free end of the water supply pipe (2) and serves for discharging the water present in the water supply pipe (2) after flushing is complete.

2. W.C. bowl according to Claim 1, **characterized in that** the emptying channel (5) ends at a point not visible from the outside.

3. W.C. bowl according to Claim 1 or 2, **characterized in that** the emptying channel (5) opens into the odour trap (4).

4. W.C. bowl according to Claim 3, **characterized in that** the opening of the emptying channel (5) is directed towards the drain pipe (3).

## Revendications

1. Cuvette de WC (1) comprenant un tuyau (2) d'arrivée d'eau, un tuyau d'évacuation (3), ainsi qu'un siphon, et destinée au raccordement à des canalisations d'arrivée et d'évacuation posées dans une paroi de montage, ledit tuyau (2) d'arrivée d'eau étant destiné au raccordement à une tubulure de raccord prévue dans la paroi de montage, **caractérisée par le fait que** le tuyau (2) d'arrivée d'eau est incliné vers le haut, dans la direction de l'écoulement, à partir de son extrémité libre destinée au raccordement à la tubulure de raccord ; et **par le fait qu'**un canal de vidage (5), prévu pour le tuyau (2) d'arrivée d'eau, débouche dans la région de l'extrémité libre précitée dudit tuyau (2) d'arrivée d'eau, et sert à évacuer l'eau située dans ledit tuyau (2) d'arrivée d'eau à l'issue de l'opération de chasse.

2. Cuvette de WC selon la revendication 1, **caractérisée par le fait que** le canal de vidage (5) s'achève dans une zone non visible de l'extérieur.

3. Cuvette de WC selon la revendication 1 ou 2, **caractérisée par le fait que** le canal de vidage (5) débouche dans le siphon (4).

4. Cuvette de WC selon la revendication 3, **caractérisée par le fait que** l'embouchure du canal de vidage (5) est dirigée vers le tuyau d'évacuation (3).
